# DEMANDE DE BREVET EUROPEEN

(11) **EP 1 958 606 A1**
(43) Date de publication de la demande: **20.08.2008**
(21) Numéro de dépôt: 08370006.2
(22) Date de dépôt: 15.02.2008
(51) Int. Cl.: A61G 7/053

(54) **Procédé de fabrication d'une potence pour lit médical, et lit médical équipé d'une telle potence**

(30) Priorité: 16.02.2007 FR 0701144
(71) Demandeur: Home Medical Service HMS, 59120 Loos (FR)
(72) Inventeur: Jude, Patrick, 59120 Loos (FR)
(74) Mandataire: Duthoit, Michel Georges André

(57) **Abrégé**

L'invention concerne un procédé de fabrication d'une potence pour lit médical, notamment pourvue d'une poignée (2), ladite potence (1) étant constituée substantiellement par un profilé métallique tubulaire (3) présentant une extrémité de fixation (4) destinée à être emboîtée dans une partie correspondante dudit lit médical, notamment dans un manchon.

Selon l'invention, ladite extrémité de fixation (4) dudit profilé métallique tubulaire (3) est renforcée dans la masse par roulage dudit profilé tubulaire.

L'invention concernera également un lit médical équipé d'une potence (1) obtenue par le procédé conforme à l'invention.

## Description

L'invention concerne un procédé de fabrication d'une potence pour lit médical, ainsi qu'un lit médical équipé d'une telle potence.

Afin de faciliter la sortie de lit, on connaît d'équiper les lits médicaux d'une potence pourvue d'une poignée, permettant à la personne alitée de se lever en combinant une poussée des jambes et une traction manuelle.

De manière connue, cette potence est substantiellement constituée d'un profilé rectiligne tubulaire cylindrique ayant subi deux pliages à 45°. Ce profilé tubulaire présente une section basse, à savoir le montant vertical de la potence, ainsi qu'une section oblique et une section horizontale formant la partie transversale de la potence. Ce type de potence étant prévu pour résister, de manière répétée, à des tractions en bout de flèche, on constate avec le temps que les zones de pli sont propices à un pliage amplifié par fatigue.

Le diamètre des profilés tubulaires des potences connus est compris entre 32 et 37 mm, pour environ 2 mm d'épaisseur. La potence est fixée au lit, l'extrémité basse du profilé tubulaire emboîtée dans un manchon correspondant dudit lit médical. Afin d'éviter de plier l'extrémité inférieure du profilé, on insère dans le profilé un élément de renfort cylindrique coopérant avec le diamètre interne dudit profilé. Cet élément de renfort s'étend sur une hauteur correspondant au moins à celle du manchon et obture de ce fait l'embouchure à l'extrémité inférieure du profilé tubulaire.

Le but de la présente invention est de proposer un procédé de fabrication d'une potence pour lit médical, permettant de pallier tout ou partie des inconvénients précités par la fabrication d'un profilé tubulaire dont l'extrémité de fixation au lit est renforcée, permettant notamment de se passer de l'élément de renfort des potences de l'art antérieur.

Un autre but de l'invention est de proposer un lit médical équipé d'une potence pourvue de diverses fonctionnalités telles que notamment l'éclairage ou encore la surveillance de la personne alitée.

Un autre but de la présente invention est de proposer une potence de lit médical qui soit interchangeable par rapport aux lits déjà existants, en vue notamment du remplacement des anciennes potences.

D'autres buts et avantages de l'invention apparaîtront au cours de la description qui va suivre qui n'est donnée qu'à titre indicatif et qui n'a pas pour but de la limiter.

L'invention concernera tout d'abord un procédé de fabrication d'une potence pour lit médical, notamment pourvue d'une poignée, la potence étant équipée substantiellement par un profilé métallique tubulaire présentant une extrémité de fixation destinée à être emboîtée dans une partie correspondante du lit médical, notamment dans un manchon.

Selon l'invention, l'extrémité de fixation 4 dudit profilé métallique tubulaire est renforcée dans la masse par roulage du profilé tubulaire.

L'invention concernera également un lit médical équipé d'une potence, notamment pourvue d'une poignée, ladite potence étant constituée substantiellement par un profilé métallique tubulaire présentant une extrémité de fixation emboîtée dans une partie correspondante dudit lit médicalisé.

Selon l'invention, l'extrémité de fixation est renforcée dans la masse par une opération de roulage dudit profilé métallique tubulaire.

L'invention sera mieux comprise à la lecture de la description suivante accompagnée des dessins en annexe parmi lesquels :
- la figure 1 est une vue en perspective d'une potence conforme à l'invention selon un mode de réalisation,
- la figure 2 est une vue de profil de la potence telle qu'illustrée à la figure 1,
- la figure 3 est une vue de coupe partielle de la potence telle qu'illustrée à la figure 2, ciblant la zone de transition entre l'extrémité de fixation du profilé ayant subi le roulage et le reste dudit profilé non déformé,
- la figure 4 est une vue partielle de la partie terminale de l'extrémité de fixation de la potence telle qu'illustrée à la figure 2,
- les figures 5 à 7 sont respectivement une vue en perspective, une vue de face et de côté d'un embout, notamment plastique moulé, emboîtable à l'embouchure de l'extrémité supérieure du profilé de la potence.

L'invention concerne un procédé de fabrication d'une potence pour lit médical. Elle pourra notamment être pourvue d'une poignée 2.

La potence 1 est constituée substantiellement par un profilé métallique tubulaire 3 présentant une extrémité de fixation 4 destinée à être emboîtée dans une partie correspondante, telle que notamment un manchon, dudit lit médical.

Selon l'invention, ladite extrémité de fixation 4 dudit profilé métallique tubulaire est renforcée dans la masse par roulage dudit profilé tubulaire.

On entend par roulage, le procédé connu de formage métallique, notamment à froid, consistant à usiner une pièce sans copeaux par l'intermédiaire d'outils de révolution, dits molettes, comportant le même profil que la pièce à usiner. Dans ce procédé, les outils de révolution se rapprochent de la pièce en tournant et pénètrent la matière jusqu'à la déformer et reproduire leur profil sur celle-ci.

Ce procédé permet avantageusement d'améliorer les caractéristiques mécaniques de l'extrémité de fixation 4 du profilé 3 permettant notamment un gain sur la dureté et la résistance à la rupture ainsi qu'une amélioration de la résistance à la fatigue, la matière étant refoulée en augmentant l'épaisseur du profil à cet endroit.

De manière compréhensible, cette étape de roulage sera effectuée, de préférence, sur un profilé métallique tubulaire 3 droit, avant la réalisation de la partie transversale de la potence.

Avantageusement, la section du profilé métallique tubulaire 3 peut présenter toute forme susceptible de subir le procédé de roulage sans formation de copeaux. La section du profilé doit toutefois ne pas présenter d'arêtes trop vives favorables à la formation de copeaux.

Selon un mode de réalisation illustré notamment aux figures 1 à 3, le profilé métallique tubulaire 3 est cylindrique, présentant un diamètre externe « Φ » et une épaisseur « e ». Après l'étape de roulage telle qu'illustrée à la figure 3, ladite extrémité de fixation 4 présente un diamètre externe « Φᵣ» et une épaisseur « eᵣ » avec Φ > Φᵣ et e < eᵣ.

Le profilé métallique peut présenter notamment les dimensions suivantes: Φ = 45 mm, e = 2 mm. Après roulage, ladite extrémité de fixation dudit profilé présente les dimensions suivantes : Φᵣ = 32 mm, eᵣ = 4 mm.

Sur cet exemple illustré à la figure 3, une section de transition 8, formée lors du roulage, assure la continuité du développement du profilé entre les diamètres Φ et Φᵣ. Sur cette section de transition, le diamètre est sensiblement décroissant entre les diamètres Φ et Φᵣ Pour un profilé métallique de diamètre externe Φ = 45 mm, présentant une extrémité de fixation de diamètre externe Φᵣ = 32 mm, la longueur de la section de transition peut être de 20 mm.

Avantageusement, selon le mode de réalisation illustré, le profilé métallique tubulaire 3 de la potence 1 a un développement continu, c'est-à-dire sans cassure ou zone de pli favorable à la déformation. Ce développement continu est notamment obtenu en réalisant la partie transversale de la potence 1 par cintrage dudit profilé métallique tubulaire 3.

L'invention concernera également un lit médical (non illustré) équipé d'une potence 1, notamment pourvue d'une poignée 2. La potence 1 est constituée substantiellement par un profilé métallique tubulaire 3 présentant une extrémité de fixation 4 emboîtée dans une partie correspondante, notamment dans un manchon dudit lit médicalisé.

Selon l'invention, ladite extrémité de fixation 4 est renforcée dans la masse par une opération de roulage dudit profilé métallique tubulaire.

Telle qu'illustrée notamment selon la figure 1, la poignée est assujettie à la potence par une bande souple, notamment tissée. La poignée est suspendue par l'intermédiaire d'une boucle 11 à l'extrémité de la potence, notamment maintenue entre deux doigts 10 supérieurs dudit profilé métallique 3.

Avantageusement, selon un mode de réalisation, l'extrémité supérieure de la potence 1 peut être pourvue de moyens d'adaptation de fonctionnalités diverses, pour des dispositifs électriques tels que notamment une liseuse, ou encore un dispositif de surveillance tel qu'une caméra ou encore un récepteur sans fil, notamment de type infrarouge, d'informations émises par divers capteurs de mesure

Ces moyens d'adaptation 12 peuvent notamment se présenter sous la forme d'un embout 13 qui peut être emboîté à l'embouchure supérieure du profilé métallique tubulaire 3.

Tel qu'illustré selon les vues de détail des figures 5 à 7, cet embout 13 présente, selon son axe longitudinal, une section 14, notamment cylindrique, ajustée pour être emboîtée dans le volume interne du profilé 3, un épaulement 5 prévu pour coopérer en butée avec la tranche de l'extrémité supérieure dudit profilé 3 et une extension 16.

Selon cet exemple, l'embout 13, présente une rainure 17 permettant de faire ressortir des fils électriques.

Telle qu'illustrée, l'extension 16 se présente sous la forme d'un flanc s'élevant de la section à épaulement 15. Cette extension 16 est pourvue d'un alésage 18 faisant partie d'une articulation en pivot. L'autre partie de l'articulation (non illustrée) est constituée par un axe et une chape. La chape présente deux branches venant de part et d'autre de ladite extension 16. Cette chape est assujettie au dispositif fonctionnel électrique choisi, permettant, de l'orienter, notamment selon un axe de pivot horizontal.

Avantageusement, selon un mode de réalisation, les fils électriques pour l'alimentation du dispositif électrique sont enfilés dans le profilé métallique tubulaire 3 et sont donc internes à ce dernier. Avantageusement, les fils électriques pourront ressortir, en partie basse, par l'embouchure 6 de l'extrémité de fixation 4.

Le profilé métallique tubulaire peut être cylindrique, présentant un diamètre externe « Φ» et une épaisseur « e », ladite extrémité de fixation présentant un diamètre externe « Φᵣ » et une épaisseur « eᵣ », avec Φ > Φᵣ » et e < eᵣ. Selon un exemple, Φ = 45 mm, e = 2 mm, Φᵣ = 32 mm et eᵣ = 4 mm. Une zone de transition 8, de diamètre décroissant peut être de longueur égale à 20 mm.

Il est à noter qu'alors, bien que de diamètre supérieur, la potence reste interchangeable avec les lits existants. Par ailleurs, le choix d'un diamètre supérieur pour le reste permet d'augmenter la résistance de la potence à la flexion.

Avantageusement, le profilé métallique tubulaire 3 peut avoir un développement continu, la partie transversale 5 de la potence 1 étant cintrée.

Une encoche 7 peut être réalisée sur la tranche de l'extrémité de fixation 4, la partie correspondante du lit médical, notamment le manchon, présentant un relief de matière, notamment interne audit manchon, prévu pour engager avec ladite encoche 7 afin d'interdire la rotation de ladite potence 1 par rapport au lit médical.

Naturellement, d'autres modes de réalisation, à la portée de l'homme de l'art, auraient pu être envisagés sans pour autant sortir du cadre de l'invention définie par les revendications ci-après.

## Revendications

1. Procédé de fabrication d'une potence pour lit médical, notamment pourvue d'une poignée (2), ladite potence (1) étant constituée substantiellement par un profilé métallique tubulaire (3), présentant une extrémité de fixation (4) destinée à être emboîtée dans une partie correspondante dudit lit médical, notamment dans un manchon, **caractérisé en ce que** ladite extrémité de fixation (4) dudit profilé métallique tubulaire (3) est renforcée dans la masse par roulage dudit profilé tubulaire.

2. Procédé selon la revendication 1, dans lequel le profilé métallique tubulaire (3) est cylindrique, présentant un diamètre externe « Φ » et une épaisseur « e », ladite extrémité de fixation (4) présentant, après roulage, un diamètre externe « Φᵣ » et une épaisseur « eᵣ », avec Φ > Φᵣ et e <eᵣ.

3. Procédé selon la revendication 2, dans lequel le profilé métallique cylindrique présente les dimensions suivantes: Φ = 45 mm , e = 2 mm, ladite extrémité de fixation dudit profilé présentant les dimensions suivantes, après roulage: Φᵣ = 32 mm, eᵣ= 4 mm.

4. Procédé selon l'une des revendications 1 à 3, prévu pour la réalisation d'une potence (1) dont le profilé métallique tubulaire (3) a un développement continu, sans cassure, et dans lequel la partie transversale (5) de ladite potence (1) est obtenue par cintrage dudit profilé métallique tubulaire (3).

5. Lit médical, équipé d'une potence (1) notamment pourvue d'une poignée (2), ladite potence (1) étant constituée substantiellement par un profilé métallique tubulaire (3) présentant une extrémité de fixation (4) emboîtée dans une partie correspondante dudit lit médicalisé, notamment dans un manchon, **caractérisé en ce que** ladite extrémité de fixation (4) est renforcée dans la masse par une opération de roulage dudit profilé métallique tubulaire (3).

6. Lit médical selon la revendication 5, dans lequel l'extrémité supérieure de la potence est pourvue de moyens d'adaptation (12) de fonctionnalités diverses pour des dispositifs électriques tels que notamment une liseuse, une caméra, un récepteur sans fil.

7. Lit médical selon la revendication 6, dans lequel des fils électriques sont internes au profilé métallique tubulaire (3), prévus pour l'alimentation d'un dispositif électrique de ladite potence, lesdits fils électriques ressortant par l'embouchure (6) de l'extrémité de fixation (4).

8. Lit médical selon l'une des revendications 5 à 7, dans lequel le profilé métallique tubulaire (3) est cylindrique, présentant un diamètre externe « Φ » et une épaisseur « e », ladite extrémité de fixation présentant, un diamètre externe « Φᵣ » et une épaisseur « eᵣ », avec Φ > Φᵣ et e < eᵣ .

9. Lit médicalisé selon la revendication 8, dans lequel profilé métallique cylindrique présente les dimensions suivantes: Φ = 45 mm , e = 2 mm, ladite extrémité de fixation dudit profilé présentant les dimensions suivantes : Φᵣ = 32 mm, eᵣ= 4 mm.

10. Lit médicalisé selon l'une des revendications 5 à 9, dans lequel une encoche (7) est réalisée sur la tranche de l'extrémité de fixation (4), la partie correspondante du lit médical, notamment le manchon, présentant un relief de matière prévu pour engager avec ladite encoche (7) afin d'interdire la rotation de ladite potence (1) par rapport au lit médical.
